# EUROPÄISCHE PATENTSCHRIFT

(11) **EP 0 101 406 B1**
(45) Veröffentlichungstag und Bekanntmachung des Hinweises auf die Patenterteilung: **26.03.1986**
(21) Anmeldenummer: 83810317.4
(22) Anmeldetag: 12.07.1983
(51) Int. Cl.: B43L 13/24, B43L 5/00

(54) **Zeichengerät zum Verschieben von technischen Zeichenhilfsmitteln**
Drawing apparatus for moving technical drawing aids
Appareil à dessiner destiné à déplacer des moyens de dessin technique

(30) Priorität: 16.07.1982 CH 4366/82
(43) Veröffentlichungstag der Anmeldung: 22.02.1984
(73) Patentinhaber: Litscher, Hans, CH-9470 Buchs (CH)
(72) Erfinder: Litscher, Hans, CH-9470 Buchs (CH)
(74) Vertreter: Schweizer, Hans

## Beschreibung

Die Erfindung betrifft ein Zeichengerät gemäss dem Oberbegriff des Patentanspruches 1.

Gleiche oder genauere, repetitive Band- oder Flächenmuster in der Form von Tuschezeichnungen, Schichtfolienvorlagen, Gravuren oder photographischen Repetitionen, konnten bis heute nur mit der Hilfe von teuren Präzisionsmaschinen, wie Koordinatographen, Guillochiermaschinen, computergesteuerten Zeichenanlagen oder Repetierkameras hergestellt werden.

In der US-A-4 183143 ist ein Gerät zum Uebertragen von Anreibbuchstaben auf ein zu beschriftendes Dokument beschrieben. Dieses bekannte Gerät umfasst einen ersten flachen rechteckigen Träger mit zwei, längs gegenüberliegenden Randbereichen des Trägers parallel verlaufenden Strichskalen, wobei jeder Strichskala je eine Indexlinie zugeordnet ist, und einen zweiten durchsichtigen Träger. Der zweite Träger ist längs Spuren im ersten Träger relativ zu diesem verschiebbar. Das zu beschriftende Dokument wird auf dem ersten Träger lösbar befestigt. Die horizontale Position der zu setzenden Anreibbuchstaben wird durch die Strichskalen des ersten Trägers und als Ablesehilfe dienenden Strichskalen auf dem zweiten Träger bestimmt.

Aus der US-A-2 950 537 ist es bekannt, in eine kreisrunde Oeffnung in einem Träger eine Schablone mit mehreren Aussparungen einzusetzen, wobei sowohl auf Schablone als auch auf dem Träger je eine Strichskala zum definierten Verdrehen der Schablone relativ zum Träger angebracht ist und die Kanten der Aussparungen in der Schablone zum Führen eines Zeichenstiftes dienen. Dieses bekannte Gerät kann jedoch nicht zum Anfertigen eines repetiven Musters hoher Genauigkeit verwendet werden, weil geeignete Mittel zum genauen Einstellen der Lage der Schablone fehlen.

Es ist Aufgabe der Erfindung, ein Zeichengerät der eingangs genannten Art zu schaffen, das gestattet, auf einem Reissbrett mittels Zeichenschablonen in manueller Arbeit entsprechend genaue Tuschezeichnungen oder Schichtfolienvorlagen anzufertigen.

Das erfindungsgemässe Zeichengerät ist durch die im kennzeichnenden Teil des Patentanspruches 1 angeführten Merkmale gekennzeichnet.

Der Erfindungsgegenstand ist nachstehend mit Bezugnahme auf die Zeichnungen beispielsweise näher erläutert. Es zeigen
Figur 1 eine Ausführungsform eines ersten Teiles des erfindungsgemässen Zeichengerätes,
Figur 2 einen zweiten Teil des Ausführungsbeispieles des erfindungsgemässen Zeichengerätes,
Figur 3 die Draufsicht auf die übereinandergelegten Teile gemäss den Fig. 1 und 2 in einem grösseren Massstab gezeichnet, wobei der Teil gemäss der Figur 1 nur teilweise gezeigt ist,
Figur 4 zwei mit Hilfe des in der Fig. 3 dargestellten Zeichengerätes hergestelltes Bandmuster,
Figur 5 einen dritten Teil des erfindungsgemässen Zeichengerätes,
Figur 6 einen weiteren mit dem dritten Teil des Zeichengerätes zusammenwirkender Teil,
Figur 7 die Draufsicht auf das Ausführungsbeispiel des erfindungsgemässen Zeichengerätes, wobei der erste, zweite und dritte Teil gemäss den Fig. 1, 2 und 5 übereinander angeordnet sind,
Figuren 8 und 9 die schematische Uebereinanderanordnung von Zeichenpapier, des Zeichengerätes nach der Fig. 7 und anderen Hilfsmitteln während dem Arbeiten und
Figur 10 ein mit Hilfe des Zeichengerätes nach der Fig. 7 hergestelltes Flächenmuster.

Die Fig. 1 zeigt einen ersten Teil eines rechteckigen Zeichengerätes 10, welcher Teil ein vorzugsweise durchsichtiger Träger 11, z. B. ein Positivfilm ist. Der Träger 11 weist entweder einen inneren Flächenbereich 12 für die Befestigung eines entsprechend grossen, nicht dargestellten Zeichenblattes oder eine rechteckige Oeffnung 13 auf, durch welche hindurch auf ein unter dem Träger 11 angeordnetes, nicht dargestelltes Zeichenblatt gezeichnet werden kann. Entlang der langen Randbereiche des Trägers 11 ist je eine Strichskala 14 bzw. 15 angeordnet und benachbart davon befindet sich je eine Indexlinie 16 bzw. 17. Die Funktion der Indexlinie ist weiter unten beschrieben. Die Teilstriche 18 der vereinfacht dargestellten Strichskalen 14 und 15, welche Teilstriche auf genau gleicher Höhe miteinander fluchten, weisen auf der rechten Seite bezogen auf die Fig. 1 in Richtung von oben nach unten und auf der linken Seite in Richtung von unten nach oben, in gleichmässigen Abständen fortlaufend entsprechende Positionsziffern 19 auf und die Strichskalen 14 und 15 sind am Anfang und am Ende jeweils mit einem Skalenüberschuss von ca. einem cm versehen. Der erste Teil des Zeichengerätes 10, d. h. der Träger 11, kann in seiner ersten Funktion auf einer Zeichenfläche in zwei vertikalen Grundpositionen als stationäre Komponente befestigt werden. Die Buchstaben 0 und U auf dem oberen und unteren Randbereich geben die erste Grundposition des Trägers 11 und gleichzeitig die erste Repetierrichtung von oben nach unten an. Wenn der Träger 11 um 180° gedreht und auf der Zeichenfläche in der zweiten Grundposition (U-O) als stationäre Komponente befestigt wird, dann kann die zweite Repetierrichtung von unten nach oben ebenfalls in vertikaler Richtung von oben nach unten durchlaufen werden, wodurch beim fortgesetzten Zeichnen entsprechender Formen drehsymmetrische Figuren entstehen.

Die Fig. 2 zeigt einen zweiten Teil in der Form eines rechteckigen Positivfilmes 24, welcher eine separate, bewegliche Ablesehilfe 23 darstellt. Der durchsichtige Positivfilm 24 besitzt im Zentrum eine runde Oeffnung 25 und an diese Oeffnung anschliessende Indexlinien 26 bzw. 26' auf der Höhe der Kreismittelachse. Jeder der Indexlinien 26 bzw. 26' ist je eine Strichskala 27 bzw. 28 zugeordnet, die zur seitlichen Versetzung der Ablesehilfe 23 im Umfang bis zu etwa 15 mm dienen. Mit Hilfe der Ablesehilfe 23, welche genau auf die Strichskalen 14, 15 und die Indexlinien 16, 17 des in der Fig. 1 dargestellten Trägers 11 abgestimmt ist, kann eine teils runde Zeichenschablone 30, welche in der runden Oeffnung einer nicht dargestellten Repetierplatte befestigt wird und in der Fig. 3 sichtbar ist, in der Längsrichtung der Indexlinien 16 und 17 auf dem Träger 11 von oben bis unten und in kleinerem Umfang jeweils in seitlicher Richtung genau versetzt werden, wobei durch das Aneinander- oder Uebereinanderreihen von gleichen oder unterschiedlichen, gezeichneten Formen entsprechend attraktive Bandmuster, siehe Fig. 4, angefertigt werden können. Bei der Versetzung der Ablesehilfe 23 werden die Indexlinien 25 und 26 derselben jeweils mit entsprechenden Teilstrichen 18 der Strichskalen 14 und 15 auf dem Träger 11 und die unter den Nullpositionen angebrachten Indexstriche 29 und 29' der Ablesehilfe 23 mit den vertikalen Indexlinien 16 bzw. 17 des Trägers 11 in Uebereinstimmung gebracht.

Die Fig. 3 zeigt einen Teil des Trägers 11 und der daraufgelegten Ablesehilfe 23 in einem grösseren Massstab. Die runde Oeffnung 25 des die Ablesehilfe 23 bildenden Positivfilmes 24 dient einerseits zur Freilegung eines auf der Fläche 12 des Trägers 11 angebrachten Zeichen-oder Schichtfolienblattes und andererseits zur Aufnahme der über der runden Oeffnung 25 liegenden Zeichenkante 31, einer in der runden Oeffnung einer nicht dargestellten Repetierplatte eingesetzten Zeichenschablone 30. Mit Hilfe der Strichskalen 14 und 15, und der Indexlinien 16 und 17 des Trägers 11, sowie den Indexlinien 26 und 26', und den Strichskalen 27 und 28, kann das aus einer Repetierplatte, einer Zeichenschablone 30 und der Ablesehilfe 23 bestehende Zeichengerät längs einer durch die Indexlinien gebildeten optischen Führung verschoben und in jeder eingestellten Position mittels nicht dargestellten Mitteln gegenüber dem Träger 11 kurzfristig fixiert werden, bis eine Linie entlang der Zeichenkante 31 der Zeichenschablone 30 auf dem im rechteckigen Bereich 12 des Trägers 11 angebrachten Zeichen- oder Schichtfolienblatt ausgeführt worden ist. Danach wird das zusammengesetzte Zeichengerät mit der Ablesehilfe 23 in die nächste Zeichenposition verschoben und erneut fixiert.

Die Fig. 4a und 4b zeigen je ein mit Hilfe des Trägers 11, einer Repetierplatte und Zeichenschablone, sowie der Ablesehilfe 23 und einem Tuschefüller gezeichnetes Bandmuster. Während der Anfertigung des Bandmusters gemäss der Fig. 4a wurde das aus den oben genannten Teilen zusammengesetzte, mobile Zeichengerät auf dem stationären Träger 11 in beiden Repetierrichtungen neunundvierzigmal und bei der Anfertigung des Bandmusters gemäss der Fig. 4b in beiden Repetierrichtungen fünfzigmal in gleichmässigen Abständen verschoben, wobei das unterschiedliche Aussehen beider Bandmuster jeweils durch eine entsprechende Positionsänderung der Zeichenschablone innerhalb der runden Oeffnung der Repetierplatte erzielt wurde.

Die separate, bewegliche Ablesehilfe 23 eignet sich in der Form eines Positivfilmes 24, der im Vergleich mit Zeichenschablonen und Repetierplatten relativ dünn ist, ausgezeichnet für die befristete Befestigung an der Unterseite einer nicht dargestellten Repetierplatte mittels Klebestreifen. Die Repetierplatte besitzt im Zentrum eine runde Oeffnung für die Aufnahme und Führung der teils runden Zeichenschablone 30, welche darin in beiden Richtungen gedreht und in jeder gewünschten Position mittels Klebern für die Dauer einer Zeichenarbeit fixiert werden kann. Dabei kann die Ablesehilfe 23 vor der Befestigung, je nach dem vorhandenen Spielraum zwischen der runden Oeffnung der Repetierplatte und der runden Oeffnung des Positivfilmes 24, im Verhältnis zur Lage der Zeichenkante 31 völlig flexibel positioniert werden, was gestalterisch entsprechend vorteilhaft ist. Die Repetierplatte mit der daran befestigten Ablesehilfe 23 wird in jeder neueingestellten Position gegenüber dem Träger 11 auf eine weiter unten näher beschriebene Weise kurzfristig befestigt..

Eine auf die Strichskalen 14 und 15, und die Indexlinien 16 und 17 des in Fig. 1 dargestellten Trägers 11 abgestimmte Ablesevorrichtung mit einfachen Fadenkreuzen, Nonien oder kleinen Strichskalen für seitliche Versetzungen, wie im vorliegenden Beispiel, kann an einer Repetierplatte auch als integrierte, unbewegliche Ablesehilfe angebracht werden, indem die genannten Einzelheiten an der Unterseite einer entsprechend vorbereiteten, transparenten Kunststoff- oder Glasplatte oder an einer Leichtmetallplatte mit beidseits eingesetzten Strichplatten, jeweils direkt aufgebracht werden. Da es sich im Fall einer Repetierplatte mit einer integrierten, unbeweglichen Ablesehilfe in bezug auf die jeweils eingestellte Position der Zeichenschablone, um eine starre, d. h. nicht mehr veränderbare Anbringung einer Ablesevorrichtung handelt, muss der damit verbundene Verlust an Bewegungsfreiheit, dem praktisch keine gleichwertigen Vorteile gegenüberstehen, in Kauf genommen werden.

Die Fig. 5 zeigt einen dritten quadratischen Teil eines Ausführungsbeispiels des erfindungsgemässen Zeichengerätes, wobei ein dritter Träger in der Form eines Positivfilmes 32 vorliegt, mit einem inneren freien Flächenbereich 33, sowie den vereinfacht dargestellten horizontalen Strichskalen 34, 35 und vertikalen Strichskalen 36, 37 mit den unmittelbar davor angebrachten Indexlinien 38, 39 bzw. 40, 41, entlang welchen eine dazupassende Ablesehilfe 42 (Fig. 6) oder der Träger 11 wie auf optischen Schienen verschoben werden können. Die Teilstriche der horizontalen und vertikalen Strichskalen 34, 35 bzw. 36, 37, die jeweils auf genau gleicher Höhe miteinander fluchten, weisen im Uhrzeigersinn und in gleichmässigen Abständen fortlaufend entsprechende Positionsziffern 43 auf. An jedem Ende weisen die Strichskalen einen Skalenüberschuss von etwa 1 cm auf und sind paarweise mit den Buchstaben A und B bzw. C und D bezeichnet, womit die vier verschiedenen Positionsvarianten A-B, C-D, B-A und D-C angezeigt werden, in welchen Varianten der quadratische Positivfilm 32 auf einer nicht dargestellten Zeichenfläche als Teil der stationären Komponente der Reihe nach befestigt werden kann. Daraus ergibt sich, dass bei der vertikalen Versetzung einer grösseren nicht dargestellten Zeichenschablone mittels der Ablesehilfe 42 (Fig. 6) durch das entsprechende Drehen des quadratischen Positivfilmes 32 sämtliche Richtungen immer in der gleichen, vertikalen Repetierrichtung von oben nach unten bzw. dass bei der horizontalen Versetzung des Trägers 11 (beim Anfertigen von Flächenmustern im Kreuzschlittenprinzip) durch das entsprechende Drehen des Positivfilmes 32 sämtliche Richtungen immer in der gleichen horizontalen Repetierrichtung von links nach rechts durchlaufen werden können. Der freie innere Flächenbereich 33 des Positivfilmes 32 dient zur Befestigung der Zeichenblattgrössen 30 x 30 und 21 x 30 cm, wobei für das Einlegen des A4 Formates am oberen und unteren Rand des freien Flächenbereiches 33 zusätzliche Strichmarken 44 angebracht sind.

Anstelle des durchsichtigen Positivfilmes 32 kann der dritte Träger auch in der Form einer dünnen Kunststoff- oder Leichtmetallplatte ausgeführt werden, wobei die Strichskalen 34 bis 37 und die Indexlinien 38 bis 41 in einem geeigneten Druck-, Gravier- oder Aetzverfahren aufgebracht sind.

Die Fig. 6 zeigt eine weitere Ablesehilfe 42 in der Form eines rechteckigen Positivfilmes 45, auf dem eine durchgehende waagrechte Indexlinie 46 angebracht ist. Den Endbereichen der Indexlinie 46 ist je eine Strichskala 47 bzw. 48 zugeordnet zum seitlichen Versetzen der Ablesehilfe 42 in einem Umfang bis etwa 30 mm. Unter den Nullpositionen der Strichskalen 47 und 48 sind vertikale Indexstriche 49 und in der Mitte der Indexlinie 46 ist eine Strichmarke 50 vorgesehen. Mit Hilfe der separaten, beweglichen Ablesehilfe 42, deren durchgehende waagrechte Indexlinie 46 genau auf die Strichskalen 34, 35 und 36, 37 und deren kleine Strichskalen 47 und 48, und Indexstriche 49 genau auf die Indexlinien 38, 39 und 40, 41 des Positivfilmes 32 abgestimmt sind, kann eine nicht dargestellte, grössere Zeichenschablone (an deren Unterseite die Ablesehilfe 42 mittels Klebestreifen befestigt wird) in vertikaler Richtung genau versetzt werden. Dabei können durch das Aneinander- oder Uebereinanderreihen von durchgehenden gleichen oder unterschiedlichen Linien auf einem Zeichen- oder Schichtfolienblatt entsprechend breite Flächenmuster angefertigt werden. Bei der vertikalen Versetzung der nicht dargestellten Zeichenschablone wird die Indexlinie 46 der Ablesehilfe 42 jeweils mit den entsprechenden Teilstrichen der vertikalen Strichskalen 36 und 37 und die unter den Nullpositionen der Strichskalen 47 und 48 der Ablesehilfe 42 angebrachten Indexstriche 49 mit den vertikalen Indexlinien auf den Positivfilm 32 in Uebereinstimmung gebracht. Wenn eine grössere Zeichenschablone gleichzeitig in vertikaler und seitlicher Richtung versetzt wird, dann werden die entsprechenden Teilstriche der kleinen Strichskalen 47 und 48 auf der Ablesehilfe 42 auf der jeweils eingestellten Höhe mit den vertikalen Indexlinien 40 und 41 auf den Positivfilm 32 in Uebereinstimmung gebracht.

Die Fig. 7 zeigt die Draufsicht auf eine Ausführungsform des erfindungsgemässen Zeichengerätes, das die drei folgenden Teile, nämlich den in der Fig. 5 dargestellten Positivfilm 32, den darüber angeordneten in der Fig. 1 dargestellten Träger 11 und den über diesem angeordneten, in der Fig. 3 dargestellten Positivfilm 24 umfasst. Zum parallelen Verschieben des Trägers 11 bezüglich den Indexlinien 38 und 39 auf den Positivfilm 32 besitzt der Träger 11 ober- und unterhalb des Flächenbereiches 12 eine nur teilweise dargestellte Mittellinie 20 innerhalb von Kreisen 21 bzw. 22. In jedem Kreis befindet sich eine Indexmarke 51 bzw. 52 (siehe Fig. 1), die in Deckung mit der Indexlinie 38 bzw. 39 des Positivfilmes 32 gebracht werden und deshalb in der Fig. 7 nicht sichtbar sind. Aus der Fig. 7 ist ersichtlich, dass die vertikalen Mittellinien 20 in den Kreisen 21 und 22 oben und unten auf dem Träger 11, mit den Teilstrichen der Position 15.0 cm auf den Strichskalen 34 und 35 des Positivfilmes 32 übereinstimmen. Der auf den Strichskalen 14 und 15, und den Indexlinien 16 und 17 des Trägers 11 plazierte Positivfilm 24 der Ablesehilfe 23 befindet sich dabei in vertikaler Richtung auf der Höhe der Position 14.0 cm, bzw. 16.0 cm und in seitlicher Richtung genau in der Mitte des Trägers 11, bzw. auf den Positionen 0.0 cm der kleinen Strichskalen 26 und 26'. Mit Hilfe dieses dreiteiligen Zeichengerätes können teils runde Zeichenschablonen mittels einer Repetierplatte im Kreuzschlittenprinzip nacheinander in vertikaler und horizontaler Richtung genau versetzt werden, wobei durch das n-fache Repetieren von gleichen oder unterschiedlichen, gezeichneten oder geschnittenen Linien, welche durch die runde Oeffnung 25 der Ablesehilfe 23 und durch die rechteckige Oeffnung 13 des Trägers 11 auf einem im quadratischen Flächenbereich 33 des Positivfilmes 32 befestigten Zeichen-oder Schichtfolienblatt aufgebracht werden, entsprechend aussehende Flächenmuster erzeugt werden können.

Die Fig. 8 zeigt schematisch und auseinan. dergezogen die Anordnung zum Anfertigen eines Bandmusters mittels des zweiteiligen Zeichengerätes gemäss der Fig. 3, wobei der Träger 11 keine Oeffnung 13 sondern den inneren Flächenbereich 12 zum Auflegen und Befestigten eines Zeichenblattes 51 aufweist. Bezogen auf die Fig. 8 befindet sich zuunterst ein Reissbrett 52, das nur teilweise und im Schnitt dargestellt ist. Die obere Seite des Reissbrettes 52 ist mit einer ferromagnetischen Platte, einer sog. « Ferrofolplatte 53 bezogen. Ueber der « Ferrofolplatte 53 wird ein weisses Zeichenpapier 54 als helle Unterlage mit Hilfe von nicht dargestellten Klebestreifen befestigt. Auf dem Zeichenpapier 54 wird der Träger 11 angeordnet und ebenfalls mit nicht dargestellten Klebestreifen befestigt. Danach wird das Zeichenblatt 51 im inneren Flächenbereich 12 des Trägers 11 ebenfalls mittels nicht dargestellten Klebestreifen fest angeordnet. Die Ablesehilfe 23 in der Form des dünnen Positivfilmes 24 wird mittels nicht gezeigten Klebestreifen an der Unterseite 55 einer durchsichtigen Repetierplatte 56 befestigt. Die Repetierplatte 56 besitzt im Zentrum eine runde Aussparung 57, die der runden Oeffnung 25 in der Ablesehilfe 23 entspricht und zur Aufnahme der in der Fig. 3 angedeuteten Zeichenschablone 30 dient. Die Repetierplatte 56 mitsamt der daran befestigten Ablesehilfe 23 wird auf die beschriebene Anordnung gelegt und kann mittels mehreren Dauermagneten 58 in Zusammenwirkung mit der Ferrofolplatte 53 in einer eingestellten Position festgehalten werden, bis der Strich entlang der Zeichenkante 31 der Zeichenschablone 30 gezogen ist. Danach werden die Dauermagnete 58 abgehoben und die Repetierplatte 56 in Abhängigkeit des anzufertigenden Bandmusters in die nächste Position verbracht und wieder mittels den Magneten 58 in dieser Position festgehalten.

Die Fig. 9 zeigt schematisch und auseinandergezogen die Anordnung zum Anfertigen eines Flächenmusters mit Hilfe des dreiteiligen Zeichengerätes gemäss der Fig. 7. Mit dem Bezugszeichen 52 ist wiederum das Reissbrett, mit 53 die darauf angebrachte Ferrofolplatte und mit 54 das helle, als Unterlage dienende Zeichenpapier 54 bezeichnet. Auf das Zeichenpapier 54 wird der Positivfilm 32 gelegt und mittels nicht dargestellten Klebestreifen befestigt. Innerhalb des Flächenbereiches 33 des Positivfilms 32 wird ein mit dem Flächenmuster zu versehendes Zeichenblatt 59 gelegt und mittels nicht dargestellten Klebestreifen befestigt. Ueber dem Zeichenblatt 59 wird der Träger 11 mit der rechteckigen Oeffnung 13 angeordnet und mittels nicht dargestellten Klebestreifen während der Durchführung der vertikalen Repetition befestigt. Auf der Unterseite 55 der durchsichtigen Repetierplatte 56 wird die Ablesehilfe 23 mit der runden Oeffnung 25 mittels nicht gezeigten Klebestreifen befestigt, so dass die runde Oeffnung 25 die runde Aussparung 57 in der Repetierplatte umgibt. Die Repetierplatte 56 mitsamt der Ablesehilfe 23 wird dann über die beschriebene Anordnung gelegt und kann mittels den Magneten 58 kurzfristig festgehalten werden, bis in einer bestimmten Position ein Strich längs der Zeichenkante einer nicht dargestellten Zeichenschablone, ausgeführt ist, die in die runde Aussparung 57 der Repetierplatte 56 eingesetzt wird.

Die Fig. 10 zeigt ein mit Hilfe der Anordnung gemäss der Fig. 9 und einem feinen Tuschefüller angefertigtes Flächenmuster, bei dem die Linie der eingesetzten Zeichenschablone mittels der Repetierplatte 56 und der Ablesehilfe 23 zuerst in der seitenrichtigen Position A und nach Umkehrung der Repetierplatte 56 in der seitenverkehrten Position B auf der ganzen Zeichenfläche im Kreuzschlittenprinzip repetiert wurde, was bei den gewählten, vertikalen und horizontalen Repetierabständen zu dem entsprechenden Aussehen des vorliegenden Flächenmusters führte.

Die oben beschriebenen erfindungsgemässen Zeichenhilfsgeräte ergeben die nachstehend angeführten Vorteile
1. Kleinere, in einer Repetierplatte 56 gefasste, teils runde Zeichenschablonen und separate, grössere Zeichenschablonen können mit Hilfe des erfindungsgemässen Zeichengerätes und den Ablesehilfen auf dem Reissbrett 52 in allen Repetier-Richtungen von Hand genau versetzt werden, wobei aufgrund der zahlreichen Positionier- und Versetzungsmöglichkeiten mit unterschiedlichen Zeichenschablonenformen beispielsweise entsprechend genaue und attraktive Band- und Flächenmuster in der Form von Tuschezeichnungen oder Schichtfolienvorlagen angefertigt werden können.
2. Die separaten und beweglichen Ablesehilfen 23 und 42 zeichnen sich in der Form von Positivfilmen im Vergleich mit einer in einer Repetierplatte oder einer grösseren Zeichenschablone integrierten, unbeweglichen Ablesehilfe durch besondere Vorteile aus. Dabei bezieht sich der Begriff der Beweglichkeit einerseits auf die Auswechselbarkeit zwischen der Ablesehilfe 23 und Repetierplatten mit verschieden grossen runden Oeffnungen oder zwischen der Ablesehilfe 42 und grösseren Zeichenschablonen mit unterschiedlichen Zeichenkanten und andererseits auf die vorhandene Möglichkeit, die Ablesehilfe 23 oder die Ablesehilfe 42 jeweils vor der Befestigung im Verhältnis zur Position der Zeichenkante einer verwendeten Zeichenschablone in einem bestimmten Umfang unbehindert variieren zu können.
3. Die Grösse der beschriebenen Zeichengeräte und die dazupassenden Ablesehilfen wurden so gewählt, dass das Einstellen der Messpositionen, das Arretieren der Repetierplatten 56 und der Zeichenschablonen, sowie das eigentliche Zeichnen und Schneiden entlang der Zeichenkante der Schablonen von einer erwachsenen Person bequem in sitzender Position ausgeführt werden kann, was inbezug auf das Leistungsvermögen wesentlich günstiger ist als wenn dieselben Arbeiten andauernd in stehender und vorwiegend in gebückter Haltung ausgeführt werden müssten.
4. Die Originalgrössen der Tuschezeichnungen und Schichtfolienvorlagen, welche auf den Zeichenflächen 12 bzw. 33 der Zeichengeräte erreicht werden können, bedeuten nicht, dass solche Vorlagen stets in derselben Grösse angewandt werden müssen und dass diese Zeichengeräte gewissermassen einer unmittelbaren Beschränkung unterliegen. Entsprechend gestaltete und genau ausgeführte Tuschezeichnungen oder Schichtfolienvorlagen können photographisch verkleinert oder vergrössert werden und im Grössenbereich zwischen einer Briefmarke und einem Plakat als direkte oder indirekte Vorlagen für die verschiedensten Anwendungsmöglichkeiten in Frage kommen.
5. Bei der Berücksichtigung von besonderen Anforderungen können die Zeichengeräte durch eine Kürzung oder Verlängerung der Strichskalen modifiziert und beispielsweise für den Schulgebrauch entsprechend kleiner und für die Anfertigung von noch grösseren Tuschezeichnungen oder Schichtfolienvorlagen entsprechend grösser hergestellt werden. Inbezug auf die Einstellbarkeit von feineren Messchritten als den 1/2 mm-Abständen, die auf den Strichskalen der oben beschriebenen Zeichengeräte möglich sind, könnten die Strichskalen einer anderen Ausführungsform des erfindungsgemässen Zeichengerätes z. B. mit 1 mm-Teilungen und die Ablesehilfen mit 10 er-Nonien ausgestattet werden, wodurch kleinere und grössere Zeichenschablonen um fünfmal kleinere Messschritte versetzt werden könnten.
6. Die Zeichenblätter oder Schichtfolienstücke, welche vor der Inangriffnahme einer Zeichenarbeit jeweils auf den freien, inneren Flächen 12 bzw. 33 der Zeichengeräte mit Klebstreifen befestigt werden, bleiben dort, unabhängig von der Anzahl der Arbeitsgänge, welche dabei anfallen, in unverrückbarer Lage fixiert, bis eine Zeichenarbeit abgeschlossen ist, wodurch Verschiebungen zwischen einer Tuschezeichnung oder einer Schichtfolienvorlage und dem Zeichengerät während der Zeichenarbeit praktisch ausgeschlossen werden können.
7. Die oben beschriebenen Zeichengeräte und die dazupassenden Ablesehilfen erfüllen im Zusammenhang mit der repetitiven Anwendung von kleineren und grösseren Zeichenschablonen auf geraden Strecken eine wichtige Schlüsselfunktion, weil für viele schöpferisch Tätige dadurch ein Gebiet mit völlig neuen Gestaltungsmöglichkeiten geöffnet werden, das für alle, die nur mit manuellen Mitteln arbeiten können, ohne diese relativ einfachen Messmittel auch weiterhin unzugänglich bleiben würden.

Der Begriff « Repetierplatte bezieht sich im Zusammenhang mit den oben beschriebenen Ausführungsbeispielen des erfindungsgemässen Zeichengerätes auf transparente, quadratische oder rechteckige Kunststoffplatten mit der runden Oeffnung 57 im Zentrum für die Aufnahme und Befestigung von auswechselbaren Zeichenschablonen und mit freien Flächen für das Anbringen der Ablesehilfe 23. Mit einer so ausgerüsteten Repetierplatte können kleinere, teils runde Zeichenschablonen auf den geraden (Y + X)-Strecken einer Zeichenfläche jeweils im Rahmen einer grösseren Einheit simultan bewegt und in jeder Position auf den Strichskalen der beschriebenen Zeichengeräte haargenau eingestellt und arretiert werden, ohne dass sie dabei berührt werden müssen. Auf diese Weise kann die in den Präzisions-Strichskalen verwirklichte Messgenauigkeit beim Zeichnen oder Schneiden entlang der Schablonenkanten gleichzeitig und praktisch ohne sichtbare Verluste auf Tuschezeichnungen bzw. Schichtfolienvorlagen übertragen werden, was bei der Verwendung von Zeichenschablonen mit Durchmessern in der Grössenordnung von 30 bis 90 mm aus gestalterischer Sicht von besonderer Bedeutung ist, weil solche Zeichenschablonen ohne Repetierplatten entweder nicht in der gleichen Weise oder gar nicht angewandt werden können. Kleinere, teils runde Zeichenschablonen werden in der runden Aussparung 57 der Repetierplatte 56 für die Dauer einer Zeichenarbeit auf beiden Seiten mit kleinen Klebestreifen befestigt. Eine sichere und zuverlässige Arretierung der Repetierplatten oder grösseren Zeichenschablonen auf den Positionen der Zeichengeräte kann dadurch erreicht werden, indem solche Zeichenarbeiten auf dem Reissbrett 52 ausgeführt werden, das eine magnetische Oberflächenschicht in der Form einer aufgezogenen Ferrofolplatte 53 aufweist, wobei die Repetierplatte 56 mit Hilfe von 4 bis 6 Dauermagneten genügend stark gegen die Reissbrettoberfläche gepresst und während dem Zeichnen oder Schneiden einer Linie unverrückbar in der jeweils eingestellten Position gehalten werden können.

## Patentansprüche

1. Zeichengerät zum Verschieben von technischen Zeichenhilfsmitteln beim Anfertigen einer ein repetitives Muster aufweisenden Zeichnung oder Schichtfolienvorlage, mit einem ersten flachen rechteckigen Träger (11) mit zwei längs gegenüberliegenden Randbereichen des Trägers parallel verlaufenden Strichskalen (14, 15), denen je eine Indexlinie (16, 17) zugeordnet ist, und einem zweiten wenigstens teilweise durchsichtigen Träger (24) mit an seinen Randbereichen und längs einer Geraden angeordneten, als Ablesehilfen dienenden Hilfsskalen (27, 28) und Indexlinien (26, 26') zum optischen Führen des zweiten Trägers längs den Indexlinien des ersten Trägers (11), dadurch gekennzeichnet, dass ein dritter rechteckiger Träger (32) vorhanden ist, dass alle Randbereiche des dritten Trägers je eine Indexlinie (38, 39, 40, 41) aufweisen, dass jeder Indexlinie je eine Strichskala (34, 35, 36, 37) zugeordnet ist, und dass der dritte Träger einen von den genannten Indexlinien umgebenen Flächenbereich (33) zum Auflegen eines Zeichenblattes aufweist.

2. Zeichengerät nach Anspruch 1, dadurch gekennzeichnet, dass der erste Träger (11) auf gegenüberliegenden Randbereichen und zwischen den Enden der beiden Indexlinien (16, 17) je eine Markierung (20, 51, 52) zum Führen des ersten Trägers entlang den Indexlinien (38 bzw. 39) des dritten Trägers (32) aufweist.

3. Zeichengerät nach einem der Ansprüche 1 oder 2, dadurch gekennzeichnet, dass die genannten Träger (11, 24, 32) je aus einem durchsichtigen Positivfilm oder Kunststoff hergestellt sind.

4. Zeichengerät nach Anspruch 1 oder 2, dadurch gekennzeichnet, dass der dritte Träger (32) aus einem Metall, insbesondere aus einem eloxierten Leichtmetall, hergestellt ist.

## Claims

1. Drawing apparatus for displacing technical drawing aids during preparation of a drawing or strip-film original exhibiting a repetitive pattern, comprising a first flat, rectangular support (11) having two graduated scales (14, 15) running parallel along opposite margins of the support (11), with each of which scales an index line is associated, and a second, at least partially transparent support (24) having, disposed on its margins along a straight line, auxiliary scales (27, 28) and index lines (26, 26') serving as reading aids for optically guiding the second support along the index lines of the first support (11), characterized in that there is a third rectangular support (32), that all margins of the third support include one index line (38, 39, 40, 41) each, that a graduated scale (34, 35, 36, 37) is associated with each index line, and that the third support includes a surface area (33) surrounded by the said index lines upon which to lay a drawing sheet.

2. Drawing apparatus according to claim 1, characterized in that the first support (11) has one marking (20, 51, 52) each on opposite margins and between the ends of the two index lines (16, 17) for guiding the first support along the index lines (38 and 39, respectively) of the third support (32).

3. Drawing apparatus according to one of the claims 1 or 2, characterized in that the said supports (11, 24, 32) are each made of a transparent positive film or plastics.

4. Drawing apparatus according to claim 1 or 2, characterized in that the third support (32) is made of a metal, particularly of an anodized light metal.

## Revendications

1. Appareil à dessiner destiné à déplacer des moyens de dessin technique lors de la confection d'un dessin, ou document en feuille à couche, présentant un motif répétitif, comprenant un premier support rectangulaire plat (11) avec deux échelles de graduation (14,15) s'étendant parallèlement le long de deux domaines marginaux du support qui se font face, une ligne d'index (16, 17) étant à chaque échelle de graduation (14, 15), et un second support (24) au moins partiellement transparent avec, en ses domaines marginaux et disposées le long d'une droite des échelles de graduation auxiliaires (27, 28) et des lignes d'index (26, 26'), servant d'auxiliaire de lecture pour le guidage optique du second support le long des lignes d'index du premier support (11), caractérisé en ce qu'un troisième support (32) est présent, en ce que tous les domaines marginaux du troisième support présentent chacun une ligne d'index (38, 39, 40, 41), en ce qu'une échelle de graduation (34, 35, 36, 38) est dévolue à chaque ligne d'index, et en ce que le troisième support présente un domaine de surface plat (33), entouré desdites lignes d'index pour l'apposition d'une feuille de dessin.

2. Appareil à dessiner selon la revendication 1, caractérisé en ce que le premier support (11) présente, en deux domaines marginaux se faisant face, entre les extrémités des deux lignes d'index (16,17) chaque fois un marquage (20, 51, 52) pour le guidage du premier support le long des lignes d'index (resp. 38, 39) du troisième support (32).

3. Appareil à dessiner selon la revendication 1 ou 2, caractérisé en ce que lesdits supports (11, 24, 32) sont fabriqués chacun d'un film positif transparent ou de matière synthétique.

4. Appareil à dessiner selon la revendication 1 ou 2, caractérisé en ce que le troisième support (32) est fabriqué en un métal, en particulier en un métal léger éloxé.
